# NEUE EUROPÄISCHE PATENTSCHRIFT

(11) **EP 0 096 236 B2**
(45) Veröffentlichungstag und Bekanntmachung des Hinweises auf die Entscheidung über den Einspruch: **05.07.1989**
(45) Hinweis auf die Patenterteilung: 10.09.1986
(21) Anmeldenummer: 83104687.5
(22) Anmeldetag: 11.05.1983
(51) Int. Cl.: E01B 27/06, B61D 7/06

(54) **Schienengängiger Transportwaggon, Transportzug und Verfahren zur Aufnahme und Abgabe von Gleisbaumaterial**
Track conveyer waggon, transport train and method of loading and unloading materials for railroad construction
Wagon de transport sur rails, train de transport et méthode pour le chargement et le déchargement de matériau de construction de chemin de fer

(30) Priorität: 19.05.1982 DE 3219025
(43) Veröffentlichungstag der Anmeldung: 21.12.1983
(73) Patentinhaber: Max-Knape GmbH & Co. Bauunternehmung, D-8011 Kirchheim (DE)
(72) Erfinder: Knape, Fritz, Dipl.-Ing., D-8000 München 40 (DE); Bieger, Friedhelm Ing. Grad., D-6994 Bischofsheim (DE)
(74) Vertreter: Weickmann, Heinrich, Dipl.-Ing.

(56) Entgegenhaltungen:
- AT-A- 207 401
- AT-A- 235 328
- DE-A- 2 226 612
- DE-A- 2 365 160
- DE-A- 2 714 055
- DE-B- 1 021 005
- DE-B- 1 027 621
- DE-B- 1 181 259
- DE-B- 1 784 659
- DE-C- 523 923
- DE-C- 539 577
- FR-A- 1 009 272
- FR-A- 1 260 625
- GB-A- 723 984
- US-A- 2 182 139
- MINING JOURNAL, Band 264, 15. Januar 1965, Seite 41, London, G.B., "Conveyor shuttle train from Sweden"
- Salzgitter Maschinenberichte Heft 1/1958, Seite 26
- Salzgitter Maschinenberichte Heft 1/1962
- Prospekt der Firma Atlas Copco "High Speed Tunnel Concrete Transport", 1982

## Beschreibung

Die Erfindung betrifft einen Transportwaggon nach dem Oberbegriff des Anspruchs 1. Ein Transportwaggon ist aus einer Veröffentlichung in «Mining Journal» 264, (1965.01.15), 675243, Seite 41, bekannt. Es wird dort unterschieden zwischen einem normalen Transportwaggon HRS, der lediglich die waggoneigene, im Ladebodenbereich liegende Fördereinrichtung aufweist und keine Möglichkeit der Materialübergabe an einen anschliessenden Waggon zeigt, und einem materialübergebenden Waggon HRST, dessen eines Ende hydraulisch so weit anhebbar ist, dass das eine Ende seiner waggoneigenen, im Ladebodenbereich liegenden Fördereinrichtung über das benachbarte Ende der Ladebodenfördereinrichtung eines benachbarten Waggons angehoben und in Überlappungsstellung hierzu gebracht werden kann. In diesem angehobenen und überlappten Zustand kann dann das Ladegut des Transportwaggons HRST auf die waggoneigene, im Ladebodenbereich liegende Fördereinrichtung des Transportwaggons HRS abgegeben werden.

Bei dieser bekannten Einrichtung ist der sehr grosse bauliche und handhabungsmässige Aufwand zu beanstanden. Das Anheben des einen Endes des materialübergebenden Waggons HRST umfasst eine äusserst aufwendige Hubhydraulik, insbesondere wenn es sich um einen Waggon handeln soll, wie er im normalen Eisenbahnwesen eingesetzt ist. Damit aber nicht genug: Der angehobene materialübergebende Waggon HRST muss nach der Anhebung in Überlappung mit dem benachbarten materialübernehmenden Waggon gebracht werden. Dies führt zu einer handhabungsmässigen Erschwerung. Dabei stehen - jedenfalls bei Normalbahnwaggons mit Puffern - diese Puffer erheblich im Wege. Ordnet man nämlich die Puffer so an, dass sie beim Anheben am Fahrwerk verbleiben, so behindern sie die Überlappung. Bringt man aber die Puffer am hydraulisch gehobenen Teil, also am Transportkasten, an, so muss die Anhebung so weit erfolgen, dass auch noch die Puffer über die transporteigene Fördereinrichtung des materialaufnehmenden Waggons gelangen, und dann ist unvermeidlich, dass das abgegebene Material über die Puffer herabgeschüttet wird. Hinzukommt noch als weiterer Nachteil, dass im Falle von einigermassen hohen Transportwaggons die Möglichkeit eines Konflikts des jeweils angehobenen Aufnahmekastens mit einer ggf. vorhandenen Oberleitung besteht.

Aus der DE-A 1181259 ist ein Eisenbahn-Trichterwagen mit Entleerungsschiebern an den mehrfach vorhandenen Auslauftrichtern und mit Verteilersätteln unterhalb des Wagenkastens bekannt, wobei zwischen den Auslauftrichtern und den Verteilersätteln ein Zwischenraum besteht. Dabei ist in dem Zwischenraum stehend oder am Wagenkasten hängend ein in Wagenlängsrichtung verfahrbares, allseitig ausschwenkbares und höhenverstellbares Transportband mit Eigenantrieb angeordnet.

Ein Transportwaggon von der im Oberbegriff des Anspruchs 1 angegebenen Art ist aus der DE-B 1 027621 bekannt. Der Erfindung liegt die Aufgabe zugrunde, bei einem Transportwaggon gattungsgemässer Art die Weitergabe des auf dem Waggon geförderten oder gespeicherten Materials an einen benachbarten Waggon zu ermöglichen und dabei dafür zu sorgen, dass der Transportwaggon wahlweise für den reinen Förderbetrieb zu einem anschliessenden Transportwaggon benutzt werden kann oder auf ihm Material gespeichert werden kann.

Zur Lösung dieser Aufgabe werden die Massnahmen nach dem kennzeichnenden Teil des Anspruchs 1 vorgeschlagen.

Besondere Ausbildungsarten des erfindungsgemässen Transportwaggons ergeben sich aus den Ansprüchen 2 bis 5.

Durch die Massnahme des Anspruchs 2 werden Transportwaggons bereitgestellt, die einerseits grosses Fassungsvermögen haben und andererseits eine vollständige Füllung und Entleerung gestatten. Für die Aufnahme von schwerem Material, wie z. B. Gleisbettungs- oder Unterbaumaterial, hat sich die Ausbildung gemäss Anspruch 3 hervorragend geeignet.

Durch die Massnahme des Anspruchs 4 wird ein unerwünschtes Abfallen von Material ausserhalb der Waggons selbst dann verhindert, wenn der Zug etwa in eine Kurve geht; im Hinblick auf stark gekrümmte Gleisbögen kann dann nämlich die Übergabeeinrichtung der Kurvenbewegung des jeweils benachbarten Transportwaggons folgen.

Die Massnahme des Anspruchs 5 ist darauf gerichtet, die Transportwaggons ggf. einzeln zu entladen.

Die Ansprüche 6 und 7 betreffen einen Transportzug, der aus erfindungsgemässen Transportwaggons gebildet ist.

Die Massnahmen der Ansprüche 8 bis 17 befassen sich mit der Ergänzung des erfindungsgemässen Transportzugs zu einem Spezialgerät zur Entnahme und zum Abtransport von Aushubmaterial. Die Ausbildung der Aushubeinrichtung mit einer Mehrzahl von Teilaushubeinrichtungen führt zu einem sehr grossen Anfall von Aushubmaterial pro Zeiteinheit, der eine besonders hohe Abtransportleistung erfordert. Diese hohe Abtransportleistung wird gerade von dem nach den Ansprüchen 6 und 7 ausgebildeten Transportzug erbracht.

Die Aufspaltung der Aushubeinrichtung in eine erste Teilaushubeinrichtung zur Aufnahme des unter dem Gleisrost gelegenen Bettungsmaterials, eine zweite, der ersten nachlaufende Teilaushubeinrichtung zur Aufnahme von ausserhalb des Gleisrostes liegendem Aushubmaterial und eine dritte, wiederum nachlaufende Teilaushubeinrichtung zum Aushub des im Gleisrostbereich unterhalb des Bettungsmaterials liegenden Materials, führt dazu, dass jede Teilaushubeinrichtung der besonderen Konsistenz und Menge des jeweiligen Materials angepasst werden kann, so dass insgesamt die Leistung weiter vergrössert wird.

Überdies können die einzelnen Teilaushubeinrichtungen den jeweiligen örtlichen Gegebenheiten unter und seitlich des Gleisrostes angepasst werden. Dabei ist insbesondere zu bedenken, dass die regelmässig als umschlingende Aushubketten ausgebildeten Aushubeinrichtungen im Hinblick auf seitliche Hindernisse wie Mastfundamente in ihrer Arbeitsbreite beschränkt sind, so dass sich für den Bereich ausserhalb des Gleisrostes als Teilaushubeinrichtung ein Bagger anbietet. Im Hinblick darauf, dass auch der Bagger in seinem Schwenkbereich durch seitliche Hindernisse behindert sein kann, empfiehlt es sich, dem Bagger in Arbeitsrichtung vor- und nachgeordnet je einen Aufnahmebunker für das Aushubmaterial zuzuordnen.

Die Erfahrung hat weiter gezeigt, dass bei Aufnahme des seitlichen Aushubs durch Bagger die nachlaufende Aushubkette für die Aufnahme des lehmdurchsetzten, unterhalb des Bettungsmaterials liegenden Materials wesentlich besser arbeitet.

Die Ansprüche 18 bis 21 betreffen ein Verfahren zur Aufnahme von Gleisbaumaterial an einer Gleisbaustelle, bei dem der Transportzug nach Anspruch 6 eingesetzt wird. Dieses Verfahren ist insbesondere anwendbar zur Entnahme und zum Abtransport von Gleisbaumaterial aus dem Bereich eines erhaltenbleibenden Eisenbahngleisrostes. Dabei kann das entnommene Aushubmaterial auf eine den Aushubmitteln in Arbeitsrichtung der Aushubmittel vorauslaufenden Gruppe von Transportwaggons abgelagert werden und auf diesen vom Arbeitsbereich abgefahren werden. Da sich dabei das Material zunächst auf den von den Aushubmitteln entfernten Waggons und dann fortschreitend auf den den Aushubmitteln näheren Waggons sammelt, können die zunächst gefüllten, den Aushubmitteln fernen Transportwaggons mit ihrer Ladung abgefahren werden, ohne dass die Aushubarbeiten unterbrochen werden.

Die Massnahme des Anspruchs 19 zeigt insbesondere auf, wie man vorzugehen hat, um eine reibende Bewegung des Materials gegenüber der Fördereinrichtung des jeweils gerade zu befüllenden Transportwaggons, insbesondere gegenüber dem Obertrum eines endlosen Fördermittels weitestgehend zu unterdrücken. Durch den Langsamlauf des jeweils gerade zu füllenden Transportwaggons wird nämlich erreicht, dass die Befüllung des Transportwaggons praktisch beendet ist, wenn das Material erstmals das vom Aufnahmeende des Transportwaggons abgelegene Ende des Transportwaggons erreicht.

Die Ansprüche 20 und 21 zeigen im einzelnen ein Verfahren auf, das ein fortlaufendes Arbeiten an der Aushubstelle ohne Unterbrechung durch das Abtransportieren der gefüllten Transportwaggons gestattet.

Der Anspruch 22 betrifft ein Verfahren zum Abgeben von Gleisbaumaterial aus einem Transportzug nach Anspruch 6 an einer Gleisbaustelle, das insbesondere dann anwendbar ist, wenn das auf einem Transportwaggon gelagerte Material an einer engbegrenzten Stelle längs eines Eisenbahngleises abgegeben werden soll, ohne dass die Möglichkeit besteht, den Transportwaggon während der Entladung gegenüber dem Aufnahmeort zu verschieben. Ein interessanter Anwendungsfall ist hierfür der Einbau von Bettungs-und/oder Unterbaumaterial an einer Einbaustelle. Diese Möglichkeit wird durch die Verfahrensweise nach dem Anspruch 23 noch weiter ausgebaut für den Fall eines längeren Transportzugs.

Andererseits gibt der Anspruch 24 eine Möglichkeit an, eine besonders hohe Entladeleistung zu erzielen, insbesondere dann, wenn sich der Aufnahmebereich für das Material über eine längere Strecke längs des Gleises erstreckt.

Die beiliegenden Figuren erläutern die Erfindung anhand eines Ausführungsbeispiels; es stellen dar:

Figur 1 mit den Teildarstellungen Fig. 1A, 1B, 1C und 1D eine Seitenansicht eines erfindungsgemässen Transportzugs zur Entnahme und zum Abtransport von Aushubmaterial und

Figur 2 mit den Teildarstellungen gem. Fig. 2A, 2B, 2C und 2D eine Draufsicht auf den Transportzug gem. Fig. 1.

In Fig. 1A ist ein Gleisrost mit 10 bezeichnet, auf diesem Gleisrost fährt ein ganz allgemein mit 12 bezeichneter Gleisbehandlungszug, und zwar in der Arbeitsrichtung gemäss Pfeil 14. Am Nachlaufende des Gleisbehandlungszugs sind gemäss Fig. 1A und 2A zwei Aushubwaggons 16 und 18 angeordnet. Auf dem Aushubwaggon 16 ist eine erste Teilaushubeinrichtung 20 in Form einer den Gleisrost 10 umschlingenden Aushubkette angeordnet. Diese Aushubkette ist dazu bestimmt, das unmittelbar unter dem Gleisrost 10 liegende Bettungsmaterial 22 aufzunehmen. Dieses Bettungsmaterial 22 wird in einen Bunker 24 gefördert. Weiterhin ist auf den Aushubwaggon 16 als zweite Teilaushubeinrichtung ein Bagger 26 angeordnet, welcher um eine vertikale Achse 28 schwenkbar ist und mit seiner Baggerschaufel 30 das beidseits des Gleisrostes 10 liegende Material erfassen kann. Dieser Bagger 26 gibt das Aushubmaterial wahlweise in zwei bunker 32 und 34, die in Fahrtrichtung hinter bzw. vor dem Bagger angeordnet sind. Befindet sich - wie in Fig. 2A dargestellt - seitlich des Gleisrostes 10 ein Hindernis 36, so kann der Bagger 26 zunächst - wie in Fig. 2A dargestellt - das Material in den Bunker 32 geben, und nach weiterem Vorschub in Pfeilrichtung 14 gemäss Fig. 1A kann der Bagger das Material in Pfeilrichtung vor dem Hindernis 36 aufnehmen und dieses in den Bunker 34 geben, so dass auch der Schwenkweg des Baggers jeweils minimal ist.

Auf dem Aushubwaggon 18 ist eine dritte Teilaushubeinrichtung 38 in Form einer weiteren, den Gleisrost 10 umschlingenden Aushubkette angeordnet, welche dazu bestimmt ist, das unterhalb des Bettungsmaterials 22 (Fig. 1A) liegende Material 40 auszuheben. Das von der Aushubkette 38 ausgehobene Material gelangt in einen Bunker 42 und über Förderbänder 44 und 46 in einen Zwischenbunker 48 auf dem vorderen Aushubwaggon 16. Das in den Bunkern 48, 32, 34 und 24 aufgenommene Material wird durch Förderbänder 50, 52 und 54 auf einen ersten Transportwaggon 56 gegeben, der dem Aushubwaggon 16 in Pfeilrichtung 14 vorausläuft. Auf dem Transportwaggon 56 ist in der Höhe der normalen Ladefläche ein endloses Schuppenband 58 angeordnet, dessen Obertrum 59 der Aufnahme des Materials dient.

Wie aus Fig. 1A und 2A zu ersehen, fällt das von dem Förderband 54 ankommende Material auf das in Arbeitsrichtung 14 nachlaufende Ende des Schuppenbandes 58 und wird mittels des Schuppenbandes zu dem in Arbeitsrichtung 14 vorauslaufenden Ende des Transportwaggons 56 gefördert. An dem vorauslaufenden Ende des Transportwaggons 56 wird das Material von dem Schuppenband 58 ggf. über einen nicht eingezeichneten Zwischenbunker an ein Übergabeband 60 abgegeben. Am vorderen Ende des Transportwaggons 56 ist eine bewegliche Entladeklappe 62 angeordnet. Das Übergabeband 60 endet - wie aus Fig. 1 B ersichtlich - über dem Nachlaufende eines weiteren Transportwaggons 56₁, der genauso aufgebaut ist wie der Transportwaggon 56. In Fig. 1B erkennt man diesen Transportwaggon 56₁ mit einer Antriebseinrichtung 64. Es folgen in den Ansichten 1 B, 2B; 1 C, 2C und 1 D, 2D weitere Transportwaggons 56₂, 56₃ und 56₄ mit zugehörigen Übergabebändern 60₁ bis 60₄.

Aus den Fig. 1 B und 1 C erkennt man, dass der Transportwaggon 56₄ bereits vollständig gefüllt ist und gerade der Transportwaggon 56₃ gefüllt wird. Das Schuppenband des Transportwaggons 56₃ läuft dabei langsamer als die Schuppenbänder der vorangehenden Transportwaggons 56 bis 56₂, so dass auf dem Schuppenband des Transportwaggons 56₃ die Haufenbildung - wie gezeichnet - eintritt. Wie aus Fig. 2C ersichtlich, kann das Übergabeband 60₃ um eine vertikale Achse ausschwenkbar sein. Dies gilt für alle Transportwaggons. Sind alle Transportwaggons mit ausschwenkbaren Übergabebändern ausgerüstet, so können alle Waggons gleichzeitig entleert werden. Es ist aber auch denkbar - wie in Fig. 1 dargestellt -, auf den Transportwaggon 56₄ - wie in Fig. 1C dargestellt, einen Entlade- und/ oder Übergabewaggon 66 mit einem Entlade-oder Übergabeband 68 folgen zu lassen, welches die Abgabe für eine Gruppe von hintereinandergeschalteten Waggons übernimmt, wobei das Material dann von Waggon zu Waggon bis zu diesem Entlade- oder Übergabewaggon 66 gefördert wird. In den Fig. 1 C, 2C und 1 D, 2D sind weitere Transportwaggons 56₅ bis 56₇ und ein weiterer Entleerungs- und Übergabewaggon 66₁ dargestellt. Es wird angenommen, dass diese gerade von einer Abladetour zurückgekommen und an die Waggons 56 bis 56₄ wieder angekuppelt worden sind. Nunmehr kann die Ladung der Transportwaggons 56₃ und 56₄ auf die Transportwaggons 56₅ bis 56₇ übergeben werden, so dass diese erneut zu einer Materialabgabestelle gefahren werden können und wiederum die Transportwaggons 56 bis 56₄ gefüllt werden.

Es ist ohne weiteres ersichtlich, dass man beispielsweise die Gruppe von Transportwaggons 56₆, 56₇ ggf. zusammen mit dem Entlade- und Übergabewaggon 66₁ zum Abtransport und zur Abgabe von Bettungs- und/oder Unterbaumaterial an einer Arbeitsstelle verwenden kann, wobei es denkbar ist, dass diese in Arbeitsrichtung 14 auf die Aushubwaggons 16 und 18 folgen und neues Unterbau- bzw. Bettungsmaterial unter den Gleisrost 10 einbringen.

Es ist festzuhalten, dass bei der Befüllung eines Transportwaggons - wie sie insbesondere in Fig. 1B dargestellt ist - die Laufgeschwindigkeit des jeweiligen endlosen Förderbandes so eingestellt wird, dass sich auf dem Förderband die gewünschte Beladungshöhe ergibt und der Waggon also voll befüllt ist, wenn die in Förderrichtung des Obertrums laufende Beladung das übergabeferne Ende des Transportwaggons erreicht hat.

Ein Radieren des Materials auf dem Obertrum ist damit im wesentlichen ausgeschlossen. Das Förderband kann kontinuierlich laufen, wobei sich ein annähernd konstantes, oberes Beladeniveau einstellt. Es ist aber auch möglich, das Förderband schrittweise anzutreiben, wobei dann, mehr oder weniger deutlich erkennbar, einzelne Haufen entstehen, wie in Fig. 1 B bei 56₃ dargestellt.

## Patentansprüche

1. Schienengängiger Transportwaggon für Schüttgut mit einer in Waggonlängsrichtung fördernden waggoneigenen Fördereinrichtung (58) im Bodenbereich eines zur Materialspeicherung geeigneten waggoneigenen Aufnahmekastens, wobei in einem Endbereich des Transportwaggons eine von der waggoneigenen Fördereinrichtung (58) getrennte Übergabeeinrichtung (60) in Form eines über das Waggonende auskragenden Endlosförderes (60) angeordnet ist, dadurch gekennzeichnet, dass der Endlosförderer (60) derart auskragt, dass er über die waggoneigene Fördereinrichtung (58) im Bereich des benachbarten Endes eines in normaler Kupplungsstellung anschliessbaren weiteren, entsprechenden Transportwaggons einstellbar ist und dass die Materialfördergeschwindigkeit der waggoneigenen Fördereinrichtung (58) zwischen einem grösseren Wert für Förderbetrieb und einem kleineren Wert für Speicherungsbetrieb umstellbar ist.

2. Transportwaggon nach Anspruch 1, dadurch gekennzeichnet, dass dietransportwaggoneigene Fördereinrichtung von einem endlosen Fördermittel (58) gebildet ist, auf dessen Obertrum (59) jeweils das Material gefördert und ggf. angesammelt wird.

3. Transportwaggon nach Anspruch 2, dadurch gekennzeichnet, dass das endlose Fördermittel (58) von einem Schuppenband gebildet ist.

4. Transportwaggon nach einem der Ansprüche 1 bis 3, dadurch gekennzeichnet, dass die Übergabeeinrichtung an dem Transportwaggon schwenkbar angeordnet ist.

5. Transportwaggon nach einem der Ansprüche 1 bis 4, dadurch gekennzeichnet, dass die Übergabeeinrichtung (60) seitlich ausstellbar ist, derart, dass sie mit einer Komponente quer zur Fahrtrichtung (14) das Material an eine seitliche des Transportwaggons (56) gelegene Materialabgabestelle abgeben kann.

6. Transportzug für Schüttgutmaterial, umfassend mindestens zwei Transportwaggons nach einem der Ansprüche 1 bis 5, wobei die am einen Ende dieses Transportwaggons angeordnete Übergabeeinrichtung zur Materialübergabe von diesem einen Ende zum benachbarten Ende eines anschliessenden weiteren Transportwaggons ausgebildet ist.

7. Transportzug nach Anspruch 6, dadurch gekennzeichnet, dass die Übergabeeinrichtung (60) als Endlosförderer ausgebildet ist, welcher von jeweils Bodenniveau des jeweils zugehörigen Transportwaggons (56) bis über das höchste Füllniveau des jeweils benachbarten Transportwaggons (56,) aus ansteigt.

8. Transportzug nach einem der Ansprüche 6 und 7 als Gleisbehandlungszug, dadurch gekennzeichnet, dass in Arbeitsrichtung hinter den Transportwaggons (56, 56₁ usw.) nachlaufend eine Materialaufnahmeeinrichtung (20, 26, 38) für Gleisbaumaterial auf mindestens einem Behandlungswaggon (16, 18) angeordnet ist.

9. Transportzug nach Anspruch 8, dadurch gekennzeichnet, dass die Materialaufnahmeeinrichtung (20,26,38) eine Aushubeinrichtung ist.

10. Transportzug insbesondere nach Anspruch 9, dadurch gekennzeichnet, dass die Aushubeinrichtung eine Mehrzahl von Teilaushubeinrichtungen (20,26,38) umfasst.

11. Transportzug nach Anspruch 10, dadurch gekennzeichnet, dass eine erste in Arbeitsrichtung vorlaufende Teilaushubeinrichtung (20) zur Aufnahme des unter dem Gleisrost (10) gelegenen Bettungsmaterials (22) ausgebildet ist.

12. Transportzug nach Anspruch 11, dadurch gekennzeichnet, dass die erste Teilaushubeinrichtung (20) als eine den Gleisrost (10) umschlingende Aushubkette ausgebildet ist.

13. Transportzug nach einem der Ansprüche 10 bis 12, dadurch gekennzeichnet, dass eine zweite (26, der ersten Teilaushubeinrichtung 20) nachlaufende Teilaushubeinrichtung (26) zur Aufnahme von ausserhalb des Gleisrostes (10) liegendem Aushubmaterial ausgebildet ist.

14. Transportzug nach Anspruch 13, dadurch gekennzeichnet, dass die zweite Teilaushubeinrichtung (26) als ein Bagger ausgebildet ist.

15. Transportzug nach Anspruch 14, dadurch gekennzeichnet, dass dem Bagger (26) in Arbeitsrichtung vor und hinter ihm je ein Aufnahmebunker (32, 34) zugeordnet ist.

16. Transportzug nach einem der Ansprüche 10 bis 15, dadurch gekennzeichnet, dass der zweiten Teilaushubeinrichtung (26) in Arbeitsrichtung nachlaufend eine dritte Teilaushubeinrichtung (38) zum Aushub des im Gleisrostbereich (10) unterhalb des Bettungsmaterials (22) liegenden Materials (40) angeordnet ist.

17. Transportzug nach Anspruch 16, dadurch gekennzeichnet, dass die dritte Teilaushubeinrichtung (38) als eine den Gleisrost (10) umschlingende Aushubkette ausgebildet ist.

18. Verfahren zur Aufnahme und Förderung von Gleisbaumaterial an einer Gleisbaustelle auf einen Transportzug nach Anspruch 6, dadurch gekennzeichnet, dass das Material von Aufnahmemitteln (20, 26, 38) an einen ersten den Aufnahmemitteln (20, 26, 38) nahen Transportwaggon (56) übergeben, längs dieses Transportwaggons (56) durch die im Ladebodenbereich liegende transportwaggoneigene Fördereinrichtung (58) zu dessen einem Ende gefördert wird und von diesem Ende des ersten Transportwaggons sodann durch die Übergabeeinrichtung (60) an das benachbarte Ende des nächsten Transportwaggons (56₁) und ggf. weitere Transportwaggons (56₂-56₇) übergeben und jeweils über diese hinweg gefördert wird, wobei der in Förderrichtung von dem ersten Transportwaggon am weitesten entfernte, jeweils noch ungefüllte Transportwaggon (56₃) gefüllt wird.

19. Verfahren nach Anspruch 18, dadurch gekennzeichnet, dass das Material längs des jeweils gerade zu füllenden Transportwagons (56₃) langsamer gefördert wird als auf den vorangehenden Transportwaggons (56₂-56₇),

20. Verfahren nach Anspruch 18 oder 19, dadurch gekennzeichnet, dass nach Füllung einer Teilgruppe von Transportwaggons (56₄-56₇) diese von der Restgruppe (56-56₃) abgekuppelt und zu einer Materialabgabestelle verfahren und dort entleert werden und dass während des Abfahrens dieser Teilgruppe bis zum Ersatz derselben durch eine andere Teilgruppe (56₄-56₇) oder die entleerte Teilgruppe (56₄-56₇) die Restgruppe (56-56₃) befüllt wird.

21. Verfahren nach Anspruch 20, dadurch gekennzeichnet, dass nach Wiederanschliessen der ersetzenden Teilgruppe oder der entleerten Teilgruppe (56₄-56₇) das auf der Restgruppe (56-56₃) aufgelaufene Material auf die neu angekuppelte Teilgruppe (56₄-56₇) übergeben wird.

22. Verfahren zum Abgeben von Gleisbaumaterial aus einem Transportzug nach Anspruch 6 an einer Gleisbaustelle, dadurch gekennzeichnet, dass das auf der Fördereinrichtung (58) im Bodenbereich des Aufnahmekastens eines Transportwaggons gespeicherte Material mittels der Fördereinrichtung zu einem Abgabeende des Waggons hin bewegt und dort mittels der Übergabeeinrichtung (60) abgegeben wird.

23. Verfahren nach Anspruch 22 unter Verwendung einer Gruppe von Transportwaggons (56₄-56₇), dadurch gekennzeichnet, dass jeweils ein endständiger Transportwaggon (56₇) zu der Gleisbaustelle hin entleert wird und die an diesen endständigen Transportwaggon (56₇) anschliessenden Transportwaggons (56₆-56₅) jeweils, vorzugsweise gleichzeitig mit der Entleerung des endständigen Transportwaggons (56₇), auf den jeweils zum endständigen Transportwaggon (56₇) hin nächstfolgenden Transportwaggon (56₆) durch Übergabeeinrichtung (60) entleert werden.

24. Verfahren nach Anspruch 22, dadurch gekennzeichnet, dass die Transportwaggons (56₄-56₇) einer Gruppe von befüllten Transportwaggons am jeweiligen Abgabeende vermittels jeweils zugehöriger Übergabeeinrichtungen (60₄-60₆) unmittelbar nach der Gleisbaustelle hin entleert werden, ggf. gleichzeitig.

## Claims

1. Rail-borne transport truck for loose bulk goods having a conveyor device (58) belonging to the truck and delivering in the longitudinal direction of the truck, in the floor region of a reception box belonging to the truck and suitable for material storage, while in one end region of the transport truck there is arranged a transfer device (60) separate from the conveyor device (58) belonging to the truck, in the form of an endless conveyor (60) protruding beyond the truck end, characterised in that the endless conveyor (60) protrudes in such a way that it is settable by means of the conveyor device (58) belonging to the truck in the region of the adjacent end of a further corresponding transport truck connectable in the normal coupling position, and in that the speed of material conveying of the conveyor device (58) belonging to the truck is adjustable between a greater value for conveying operation and a smaller value for storage operation.

2. Transport truck according to Claim 1, characterised in that the conveyor device belonging to the transport truck is formed by an endless conveyor means (58) on the upper run (59) of which in each case the material is conveyed and if desired collected.

3. Transport truck according to Claim 2, characterised in that the endless conveyor means (58) is formed by a belt of overlapping plates.

4. Transport truck according to one of Claims 1 to 3, characterised in that the transfer device is arranged pivotably on the transport truck.

5. Transport truck according to one of Claims 1 to 4, characterised in that the transfer device (60) can be set out laterally in such a way that, with a component transverse to the direction (14) of travel, it can deliver the material to a material delivery station placed laterally of the transport truck (56).

6. Transport train for loose bulk goods material, comprising at leattwo transport trucks according to one of Claims 1 to 5, wherein the transfer device arranged at the one end of this transport truck is formed for the transfer of material from this one end to the adjacent end of an adjoining further transport truck.

7. Transport train according to Claim 6, characterised in that the transfer device (60) is formed as an endless conveyor which rises from the floor level of the pertinent transport truck (56) in each case to above the highest filling level of the adjacent transport truck (56₁) in each case.

8. Transport train according to one of Claims 6 and 7 as track treatment train, characterised in that following behind the transport truck (56,56↑ , etc.), in the working direction, a material take-up device (20, 26, 38) for track building material is arranged on at least one treatment truck (16, 18).

9. Transport train according to Claim 8, characterised in that the material take-up device (20, 26,38) is a digger.

10. Transport train especially according to Clim 9, characterised in that the digger comprises a plurality of part diggers (20, 26, 38).

11. Transport train according to Claim 10, characterised in that a first part digger (20) leading in the working direction is formed to take up the bedding material (22) laid beneath the track lattice (10).

12. Transport train according to Claim 11, characterised in that the first part digger (20) is formed as a digger chain looping around the track lattice (10).

13. Transport train according to one of Claims 10 to 12, characterised in that a second part digger (26) following the first part digger (20) is formed to take up excavated material lying outside the track lattice (10).

14. Transport train according to Claim 13, characterised in that the second part digger (26) is made as an excavator.

15. Transport train according to Claim 14, characterised in that reception bunkers (32, 34) are allocated to the excavator (26) one before and one after it in the working direction.

16. Transport train according to one of Claims 10 to 15, characterised in that following the second part digger (26) in the working direction there is arranged a third part digger (38) for digging out the material (40) lying in the track lattice region (10) beneath the bedding material (22).

17. Transport train according to Claim 16, characterised in that the third part digger (38) is made as a digger chain looping around the track lattice (10).

18. Method for taking up and conveying track construction material at a track construction site on to a transport train according to Claim 6, characterised in that the material is transferred by take-up means (20, 26, 38) to a first transport truck (56) close to the take-up means (20, 26, 38), conveyed along this transport truck (56) by the conveyor device (58) belonging to the transport truck and lying in the load floor region to its one end and then transferred from this end of the first transport truck by the transfer device (60) to the neighbouring end of the next transport truck (56,) and possibly further transport trucks (56₂-56₇) and over each of these, so that the still unfilled transport truck (56₃) most remote in the conveying direction from the first transport truck is filled.

19. Method according to Claim 18, characterised in that the material is conveyed along the transport truck (56₃) now to be filled in each case more slowly than on the preceding transport trucks (56₂-66₇).

20. Method according to Claim 18 or 19, characterised in that after filling of one part group of transport trucks (56₄-56₇) these are uncoupled from the remainder group (56-56₃), driven to a material delivery site and there emptied, and in that during the driving away of this part group until they are replaced by another part group (56₄-66₇) or the emptied part group (56₄-56₇) the remainder group (56-56₃) is filled.

21. Method according to Claim 20, characterised in that after the recoupling of the replacing part group or the emptied part group (56₄-56₇) the material which has accumulated on the remainder group (56-56₃) is transferred on to the newly coupled-on part group (56₄-56₇)-

22. Method for delivering track construction material from a transport train according to Claim 6 at a track construction site, characterised in that the material stored on the conveyor device (58) in the floor region of the reception box of a transport truck is moved by means of the conveyor device to a discharge end of the truck and there delivered by means of the transfer device (60).

23. Method according to Claim 22, using a group of transport trucks (56₄-56₇), characterised in that in each case an end transport truck (56₇) is emptied to the track construction site and the transport trucks (56₆-56₅) adjoining this end transport truck (56₇) are each, preferably simultaneously with the emptying of the end transport truck (56₇), emptied by transfer devices (60) on to the transport truck (56₆) next following towards the end transport truck (56₇),

24. Method according to Claim 22, characterised in that the transport trucks (56₄-56₇) of a group of filled transport trucks are emptied at the delivery end in each case by means of pertinent transfer devices (60₄-60₆) directly towards the track construction site, possibly simultaneously.

## Revendications

1. Wagon de transport ferroviaire de matière en vrac, comportant un appareil transporteur (58) qui lui est propre, destiné au transport dans son sens longitudinal, dans la zone de fond d'une caisse de réception, qui, elle aussi, lui est propre et qui est destinée à l'emmagasinage de la matière, un appareil de transfert (60) distinct et séparé de l'appareil transporteur (58) propre au wagon étant prévu dans une zone d'extrémité du wagon de transport, appareil de transfert qui se présente sous la forme d'un transporteur sans fin (60) faisant saillie au-delà de l'extrémité du wagon, caractérisé en ce que le transporteur sans fin s'avance de telle façon qu'il puisse être réglé, c'est-à-dire amené au-dessus de l'appareil transporteur (58) propre du wagon à portée de l'extrémité voisine d'un autre wagon de transport correspondant pouvant être attelé en position d'accouplement normale, et que la vitesse de l'appareil transporteur (58) propre au wagon peut être réglée entre une valeur superieure pour le transport et une valeur inférieure pour l'emmagasinage.

2. Wagon de transport suivant la revendication 1, caractérisé en ce que l'appareil transporteur qui lui est propre est constitué par un élément transporteur sans fin (58) sur le brin supérieur (59) auquel la matière est transportée et éventuellement amassée.

3. Wagon de transport suivant la revendication 2, caractérisé en ce que l'élément transporteur sans fin (58) est constitué par une bande à éléments en imbrication.

4. Wagon de transport suivant l'une quelconque des revendications 1 à 3, caractérisé en ce que l'appareil de transfert est prévu sur le wagon de transport de façon à pouvoir pivoter.

5. Wagon de transport suivant l'une quelconque des revendications 1 à 4, caractérisé en ce que l'appareil de transfert (60) peut être écarté latéralement, de telle façon qu'il puisse, suivant une composante transversale au sens de roulement (14), déposer la matière en un endroit de dépôt se trouvant au côté du wagon de transport (56).

6. Train de transport de matière en vrac, comportant au moins deux wagons de transport suivant l'une quelconque des revendications 1 à 5, caractérisé en ce que l'appareil de transfert prévu à une extrémité d'un wagon de transport est prévu sous une forme telle qu'il permette le transfert de la matière de cette extrémité à l'extrémité voisine d'un autre wagon de transport, faisant suite au premier.

7. Train de transport suivant la revendication 6, caractérisé en ce que l'appareil de transfert (60) se présente sous la forme d'un transporteur sans fin, qui, du niveau particulier du fond du wagon de transport correspondant (56), s'élève jusqu'au-dessus du niveau maximum de remplissage du wagon de transport voisin (56₁).

8. Train de transport suivant l'une ou l'autre des revendications 6 et 7, servant de train d'entretien de voie, caractérisé en ce qu'à la suite des wagons de transport (56, 56₁, etc.), dans le sens du travail, il est prévu un dispositif de réception de matière (20, 26, 38, destiné à recevoir des matériaux de construction de voie, qui est monté sur au moins un wagon d'entretien (16, 18).

9. Train de transport suivant la revendication 8, caractérisé en ce que le dispositif de réception de matière (20, 26, 38) est un dispositif de déblaiement.

10. Train de transport, en particulier suivant la revendication 9, caractérisé en ce que le dispositif de déblaiement comporte une série d'appareils de déblaiement partiel (20,26,38).

11. Train de transport suivant la revendication 10, caractérisé en ce qu'un premier appareil de déblaiement partiel (20) à l'avant dans le sens du travail est prévu pour recevoir le ballast (22) se trouvant en dessous de la voie ferrée (10).

12. Train de transport suivant la revendication 11, caractérisé en ce que le premier appareil de déblaiement partiel (20) se présente sous la forme d'une chaîne de déblaiement qui embrasse la voie ferrée (10).

13. Train de transport suivant l'une quelconque des revendications 10 à 12, caractérisé en ce qu'un deuxième appareil de déblaiement partiel (26) qui suit le premier appareil de déblaiement partiel (20) est prévu pour recevoir la matière de déblaiement se trouvant à l'extérieur de la voie ferrée (10).

14. Train de transport suivant la revendication 13, caractérisé en ce que le deuxième appareil de déblaiement partiel (26) se présente sous la forme d'une pelle.

15. Train de transport suivant la revendication 14, caractérisé en ce qu'à l'avant et à l'arrière de la pelle (26), dans le sens du travail, il est adjoint à la pelle une trémie de réception (32,34).

16. Train de transport suivant l'une quelconque des revendications 10 à 15, caractérisé en ce qu'a la suite du deuxième appareil de déblai- ment partiel (26), dans le sens du travail, il est prévu un troisième appareil de déblaiement partiel (38), qui est destiné à enlever la matière (40) se trouvant dans la zone de la voie ferrée (10), en dessous du ballast (22).

17. Train de transport suivant la revendication 16, caractérisé en ce que le troisième appareil de déblaiement partiel (38) se présente sous la forme d'une chaîne de déblaiement qui embrasse la voie ferrée (10).

18. Procédé d'enlèvement et de transport de matériaux de construction de voie ferrée se trouvant en un endroit de la voie ferrée, en vue du dépôt de ces matériaux sur un train de transport suivant la revendication 6, caractérisé en ce que la matière enlevée par les appareils de déblaiement (20, 26, 38) qui la reçoivent est transmise à un premier wagon de transport (56), voisin de ces appareils de déblaiement et de réception (20, 26, 38), est transportée sur la longueur de ce wagon de transport (56) par le dispositif transporteur (58), propre au wagon de transport, dispositif transporteur qui se trouve dans la zone du fond de chargement, en direction de l'une des extrémités du wagon de transport, est alors transmise, de cette extrémité du premier wagon de transport, par le dispositif de transfert (60) à l'extrémité voisine du wagon de transport suivant (56₁) et, éventuellement, d'autres wagons de transport (56₆-56₇) et est transportée par ces wagons, le wagon de transport (56₃), non encore rempli, qui, dans le sens du transport, est le plus éloigné du premier wagon de transport étant alors rempli.

19. Procédé suivant la revendication 18, caractérisé en ce que la matière est transportée plus lentement sur la longueur du wagon de transport (56₃) qui est en particulier à remplir que sur la longueur des wagons de transport de tête (56₂-56₇).

20. Procédé suivant l'une ou l'autre des revendications 18 et 19, caractérisé en ce qu'après le remplissage d'un groupe partiel de wagons de transport (564-567), ces wagons sont désaccouplés du groupe restant (56-56₃) sont déplacés vers un endroit de dépôt de matière et sont vidés en cet endroit, et en ce que pendant l'éloignement de ce groupe partiel, 56₄-56₇) ou par le groupe partiel vidé (56₄-56₇), le groupe restant (56-56₃) est rempli.

21. Procédé suivant la revendication 20, caractérisé en ce qu'après le réattelage du groupe partiel de remplacement ou du groupe partiel vidé (56₄-56₇) la matière arrivée au groupe restant (56-56₃) est transmise au groupe partiel nouvellement accouplé (66₄₋66₇).

22. Procédé de dépôt de matériaux de construction de voie d'un train de transport suivant la revendication 6 à un endroit de construction de voie, caractérisé en ce que la matière emmagasinée sur l'appareil transporteur (58), dans la zone de fond de la caisse de réception d'un wagon de transport, est déplacée par l'appareil transporteur vers une extrémité de dépôt du wagon et est en cet endroit déposée au moyen de l'appareil de transfert (60).

23. Procédé suivant la revendication 22, selon lequel il est utilisé un groupe de wagons de transport (66₄-66₇), caractérisé en ce qu'un wagon de transport d'extrémité (56₇) est vidé à l'endroit de construction de la voie et en ce que les wagons de transport (56₆-56₅) qui font suite à ce wagon de transport d'extrémité (56₇) sont vidés, avantageusement en même temps que le wagon de transport d'extrémité (56₇) est vidé, sur le wagon de transport suivant (56₆) en direction du wagon de transport d'extrémité (56₇), par des appareils de transfert (60).

24. Procédé suivant la revendication 22, caractérisé en ce que les wagons de transport (56₄-56₇) d'un groupe de wagons de transport remplis sont vidés, éventuellement en même temps, à l'extrémité de dépôt correspondante, par des appareils de transfert correspondants (60₄-60₆) directement à l'endroit de construction de la voie.
